# EUROPÄISCHE PATENTSCHRIFT

(11) **EP 2 410 092 B1**
(45) Veröffentlichungstag und Bekanntmachung des Hinweises auf die Patenterteilung: **20.03.2013**
(21) Anmeldenummer: 11005268.5
(22) Anmeldetag: 28.06.2011
(51) Int. Cl.: E02D 3/12, E02D 5/18, E21B 47/022

(54) **Vorrichtung und Verfahren zum Herstellen von vertikalen Wänden im Baugrund**
Device and method for manufacturing vertical walls in a foundation soil
Dispositif et procédé de fabrication de murs verticaux dans un sol de fondation

(30) Priorität: 20.07.2010 DE 102010027607
(43) Veröffentlichungstag der Anmeldung: 25.01.2012
(73) Patentinhaber: Bauer Spezialtiefbau GmbH, 86529 Schrobenhausen (DE)
(72) Erfinder: Colmorgen, Eckart, 86529 Schrobenhausen (DE); Seidel, Andre, 86609 Donauwörth (DE)
(74) Vertreter: Wunderlich, Rainer

(56) Entgegenhaltungen:
- DE-A1- 2 057 229
- DE-A1- 10 016 948
- DE-A1- 19 837 546
- DE-A1- 19 846 137
- DE-B3- 10 238 646
- DE-C1- 4 407 474
- DE-C1- 19 960 036
- DE-U1- 8 816 532
- JP-A- 5 071 122
- JP-A- 9 243 368

## Beschreibung

Die Erfindung betrifft eine Vorrichtung gemäß dem Oberbegriff des Patentanspruchs 1 und ein Verfahren gemäß dem Oberbegriff des Patentanspruchs 7.

Hiermit werden sogenannte Bodenmörtellamellen aus dem anstehenden Boden unter Zugabe eines selbsterhärtenden Bindemittels hergestellt. Ein gattungsgemäßer Stand der Technik geht aus der DE 102 38 646 B3 hervor.

Um im Baugrund oder Boden durchgehende, möglichst dichte Wände herzustellen, wird neben überschnittenen Bohrpfahlwänden oder Schlitzwänden auch das Mixedin-Place-Verfahren verwendet. Hierbei handelt es sich um ein wirtschaftliches Verfahren, bei dem der anstehende Boden mit einem selbsterhärtenden Bindemittel an Ort und Stelle vermischt wird, um eine Wand aus Bodenmörtel zu erhalten.

Zur Herstellung dieser Wände aus Bodenmörtel werden bevorzugterweise zwei oder mehrere stangeförmige Mischwerkzeuge gleichzeitig in den Boden eingedreht. Diese Mischwerkzeuge können entweder über die gesamte Länge oder auch nur über einen Teil der Gestängelänge mit unterschiedlichsten Mischwerkzeugen ausgerüstet werden. Diese Mischwerkzeuge bestehen in der Regel aus einem Seelenrohr an dem unterschiedlichste Mischwerkzeuge in Form von Schneckenstücken, durchgehenden Schnecken, paddelartigen Flächen oder sonstigen Rührwerkzeugen angeordnet sind, welche gleichmäßig oder ungleichmäßig über die Länge des stangenförmigen Rührwerkzeuges verteilt sind. Es sind auch stangenförmige Mischwerkzeuge bekannt, bei denen die Mischeinrichtungen nur im unteren Teil der Gestänge angeordnet sind.

Beim Bodenmischverfahren mit stangenförmigen Mischwerkzeugen wird während des Eindrehens dieser Mischwerkzeuge in den gewachsenen Boden bevorzugt im unteren Bereich eine Suspension in den Boden eingepresst. Diese Suspensionen bestehen aus Wasser und einem meist selbst erhärtenden Bindemittel wie Zement. Weiter werden zur Stabilisierung der Bindemittelsuspensionen auch Bentonit oder ähnliche stabilisierende Chemikalien zugegeben. Diese können auch beschleunigende oder verzögernde Wirkung haben und die Verarbeitbarkeit des Bodenmörtels und seine Fließfähigkeit beeinflussen.

Je nachdem, wie viele einzelne stangenförmige Mischwerkzeuge nebeneinander angeordnet sind, entstehen schmälere oder breitere Lamellen Um eine dichte Wand aus einzelnen Elementen herzustellen, ist es zweckmäßig, dass die einzelnen Lamellen sich überschneiden. Je mehr einzelne Mischwerkzeuge gleichzeitig in den Boden eingedreht werden, um so geringer ist die Anzahl der überschnittenen Fugen, was die Häufigkeit von Fehlstellen reduziert, da diese meist an den Fugen auftreten.

Da mit diesen stangenförmigen Mischwerkzeugen Wände mit Tiefen von mehr als 10 m hergestellt werden können, ist es ein entscheidendes Qualitätsmerkmal, dass man die räumliche Stellung der einzelnen Lamellen aus Bodenmörtel zueinander kennt.

Hintergrund für die erfindungsgemäße Vorrichtung und das zugehörige Verfahren besteht darin, dass man gesicherte Aussagen darüber erhält, wie die Stellung der Mischwerkzeuge in größeren Tiefen ist.

Beim Eintauchen in den Baugrund ist diese Überschneidung noch einfach optisch festzustellen, aber da die Mischwerkzeuge mit verhältnismäßig geringen Seelenrohrdurchmessern ausgeführt werden, ist die gesamte Mischvorrichtung relativ weich und verformbar und so neigen diese Bodenmörtellamellen erfahrungsgemäß in der Tiefe zu größeren Abweichungen. Dabei können Fenster zwischen einzelnen Lamellen entstehen, durch die später Grundwasser durch die Wände strömen kann.

Bisher hat man die Vertikalität dieser Bodenmischwerkzeuge dadurch kontrolliert, dass man nach Erreichen der Endtiefe bei einigen Probelamellen die Antriebsmotoren abgekoppelt und die Seelenrohre mit Neigungsmessgeräten befahren hat. Diese Messung ist jedoch sehr aufwändig und kostet viel Zeit, was die Wirtschaftlichkeit des Verfahrens stark beeinflusst. Zudem ist es dann für eine Korrektur der Abweichung zu spät.

Erschwerend beim Arbeiten mit mehreren stangenförmigen Mischwerkzeugen ist, dass die Bodenmörtellamellen nicht nur in einer schrägen Ebene verlaufen, sondern dass sich diese Lamellen auch in sich verdrehen oder tordieren, da die Verbindung der Drehachsen beziehungsweise Seelenrohre der einzelnen Bodenmischwerkzeuge untereinander nicht sehr stabil ist.

Aus der DE 199 60 036 C1 ist ein Verfahren zum Vermessen eines Bohrloches im Boden bekannt, bei dem ein Bohrloch mit einem Bohrgestänge erstellt wird. Am Fußpunkt des Bohrgestänges sowie an einem oberen Punkt sind Inklinometer zum Vermessen des Bohrloches angeordnet.

Weiterhin ist aus der DE 198 37 546 A1 eine Messvorrichtung zum Bestimmen der Ausrichtung und des Verlaufes eines Bohrgestänges bekannt. Entlang des Bohrgestänges sind mehrere Inklinometersensoren zur Durchführung der Messung angeordnet.

Die Erfindung hat nun die **Aufgabe**, auf einfache und wirtschaftliche Weise vertikale Wände im Boden mit besonders guter Dichtheit zu erstellen.

Die Aufgabe wird nach der Erfindung zum einen durch eine Vorrichtung mit den Merkmalen des Anspruchs 1 und zum anderen durch ein Verfahren mit den Merkmalen des Anspruchs 7 gelöst. Bevorzugte Ausführungsformen sind in den jeweils abhängigen Ansprüchen angegeben.

An mindestens zwei der stangenförmigen Mischwerkzeuge werden jeweils mindestens zwei Neigungsmessaufnehmer in unterschiedlichen Höhen angeordnet. Sie können in zwei Richtungen die Neigung der Drehachsen der stangenförmigen Mischwerkzeuge bestimmen und zusätzlich sind an diesen Mischwerkzeugen Stellvorrichtungen vorhanden, mit denen man die Drehachsen der einzelnen Mischwerkzeuge auf einen vorgegebenen Drehwinkel einstellen kann. Somit kann man in unterschiedlichen Eintauchtiefen der einzelnen Mischwerkzeuge immer beim gleichen vorgegebenen Drehwinkel eine Neigungsmessung in zwei Richtungen zur Vertikalen ausführen.

Mit diesen Neigungsmessungen in unterschiedlichen Tiefen lassen sich bereits während des Abteufens für eine Mörtellamelle zwei Polygonzuglinien ermitteln.

Da die Drehachsen der stangenförmigen Mischwerkzeuge durch besondere Abstandhalter und Gestängeführungen zueinander gleichmäßig beabstandet sind, lässt sich über die beiden gemessenen Polygonzüge einer Mörtellamelle auf die räumliche geometrische Lage der einzelnen Lamelle schließen.

Die Erfindung wird anhand der Figuren 1 bis 3 erläutert.

Fig. 1 zeigt eine erfindungsgemäße Vorrichtung zur Herstellung von Bodenmörtellamellen, wobei bei einer erfindungsgemäßen Ausführungsvariante in den äußeren Seelenrohren oder Drehachsen mindestens zwei Neigungsmessaufnehmer 4 angeordnet sind, wobei bevorzugterweise ein Neigungsmessaufnehmer möglichst weit unten im Gestänge angeordnet ist und der andere Messaufnehmer möglichst weit oben im Bereich des Schlittens 12.

In Fig. 2 ist in einer Draufsicht auf eine einzelne Mörtellamelle der Schnitt 20 durch eine Lamelle an der Geländeoberfläche und der Schnitt 30 nach Erreichen der Endtiefe dargestellt. Die Lage der Seelenrohre der stangenförmigen Mischwerkzeuge zeigen die Punkte 21 und 22 im Bereich der Geländeoberfläche und die Punkte 31 und 32 nach Erreichen der Endtiefe.

Fig. 3 zeigt die geometrische Darstellung mit der erfindungsgemäßen Vorrichtung von zwei Bodenmörtellamellen, zwischen denen sich aufgrund eines Verlaufens der Lamelle in der Tiefe ein keilförmiger Schlitz 50 geöffnet hat, in dem kein Bodenmörtel vorhanden ist.

Geräte, mit denen solche Bodenmörtellamellen hergestellt werden können, besitzen einen Turm 2, an dem ein Schlitten 12 auf und abfährt. Dieser Schlitten 12 kann über Zylinder oder umlaufende Ketten oder Drahtseile entlang des Turmes bewegt werden. Am Schlitten 12 sind mehrere stangenförmige Mischwerkzeuge 5 befestigt.

Bevorzugterweise werden in den beiden äußeren Mischwerkzeugen mehrere Neigungsmessaufnehmer 4 angeordnet. Da die einzelnen Mischwerkzeuge in der Regel Seelenrohre mit einem kleinen Querschnitt besitzen, sind diese Mischwerkzeuge insbesondere bei größeren Längen verhältnismäßig weich und können von der Vertikalen abweichen und sich leicht verbiegen. Die Mischwerkzeuge sind aus Stabilisierungsgründen im unteren Bereich mit Verbindungselementen 9 miteinander verbunden, welche die einzelnen Mischwerkzeuge auf gleichem Abstand halten.

Eine weitere Befestigung der Mischwerkzeuge am luftseitigen Ende erfolgt an einem Rahmen 11 an dem die Drehantriebe 13 und die Spülköpfe 14 für die Suspensionszuführung angeordnet sind.

Um eine Schrägstellung beziehungsweise Durchbiegung der Mischwerkzeuge 5 während des Eindrehens in den Boden feststellen zu können, werden erfindungsgemäß mindestens zwei Neigungsmessaufnehmer 4 im Inneren der Seelenrohre der Mischwerkzeuge angeordnet. Diese Neigungsmessaufnehmer 4 sind fest zueinander beabstandet und mit ihren Messungen lässt sich der Verlauf des Mischwerkzeuggestänges in unterschiedlichen Tiefen der Eindringung in den Boden feststellen. Zudem sind die Neigungsmessaufnehmer 4 auch drehfest mit den Mischwerkzeugen 5 verbunden.

Zum Einbau dieser Neigungsmessaufnehmer 4 werden diese in Messketten zusammengefasst, die in einem Zuge ins Innere der Mischwerkzeuge 5 eingeführt werden können und dann anschließend dort fixiert werden. Je mehr Neigungsmessaufnehmer 4, umso größer ist die Genauigkeit der Messung des Polygonzuges.

Um den Rechenaufwand bei der Bestimmung der Abweichungen zu minimieren, ist es zweckmäßig, dass die Hauptmessebenen der Neigungsmessaufnehmer beim Messvorgang in die gleiche Richtung weisen.

Zudem ist es sinnvoll und zweckmäßig, dass auch in verschiedenen Eindringtiefen in den Boden beim Messen die Hauptmessrichtungen der Neigungsmessaufnehmer 4 im gleichen Winkel stehen.

Dazu hat jedes Mischwerkzeug 5 eine Stellvorrichtung, mit der ein vorgegebener Drehwinkel der Drehachse der Mischwerkzeuge 5 eingestellt werden kann. Sind die Mischwerkzeuge 5 über ein Getriebe drehversatzfrei miteinander verbunden, so reicht eine Stellvorrichtung.

Über diese Stellvorrichtung ist es möglich, dass der Fahrer bei jeder Eindringtiefe der Mischwerkzeuge 5 bei einem gleichen vorgegebenen Drehwinkel der Drehachse bzw. in der gleichen Richtung die Messung ausführen kann.

Auf diese Weise lässt sich über die zwei beabstandeten Polygonzüge eine räumliche Lage und gegebenenfalls Verbiegung oder Verdrehung der Einzellamellen feststellen, welche durch die nebeneinander angeordneten Mischwerkzeuge 5 gebildet wird.

Bevorzugterweise wird der vorgegebene Drehwinkel so gewählt, dass wenigstens eine der Hauptmessebenen der Neigungsaufnehmer 4 in der geplanten Wandrichtung der herzustellenden Wand verläuft.

Wählt man einen anderen Drehwinkel, so sind zusätzliche Umrechnungen erforderlich.

Als Neigungsmessaufnehmer können prinzipiell alle Neigungsmessaufnehmer nach dem Stand der Technik verwendet werden.

Bei diesen Neigungsmessaufnehmern handelt es sich entweder um Pendel, welche den Winkel der Drehachsen zur Vertikalen oder Horizontalen bestimmen.

Bei einem anderen Messprinzip wird die Neigung der Achse zu einem sich selbst nivellierenden Flüssigkeitsspiegel bestimmt.

Zur Einstellung des vorgegebenen Drehwinkels der Mischwerkzeuge 5 für die einzelnen Messungen werden Stellvorrichtungen nach dem Stand der Technik verwendet.

Eine bevorzugte Ausführung zur Einstellung des vorgegebenen Drehwinkels besteht aus einem oder mehreren Näherungsschaltern und den dazugehörigen Kontaktgebern. Bevorzugterweise befinden sich die Näherungsschalter an nicht drehenden Stellen des Schlittens oder Bereichen des Drehantriebes oder Bereichen des Drehgestänges oder Seelenrohres der Mischwerkzeuge.

Die Kontaktgeber sind direkt oder indirekt an den drehenden Teilen der Mischwerkzeuge 5 befestigt.

Bevorzugterweise sind sie am Seelenrohr befestigt oder an Flanschen, Scheiben oder Zahnrädern, welche fest mit der Drehachse beziehungsweise dem Seelenrohr verbunden sind.

Erreicht der Kontaktgeber oder Kontakt den Näherungsschalter, so kann entweder der Drehantrieb automatisch beim vorgegebenen Drehwinkel angehalten werden oder das Anhalten erfolgt über ein Signal, das der Nährungsschalter gibt und aufgrund dessen der Fahrer den Drehantrieb anhält. Die Signale können optisch oder akustisch sein.

Um den vorgegebenen Stellwinkel möglichst genau anfahren zu können, kann es zweckmäßig sein, dass der gewünschte Stellwinkel über mehrere einzelne Näherungsschalter, welche nebeneinander oder nacheinander angeordnet sind, angefahren wird. Auf diese Weise kann das Drehgestänge zur Messung stufenweise abgebremst werden und der vorgegebene Drehwinkel genauer und schneller angefahren werden.

Die Stellvorrichtung kann auch aus mechanischen oder elektronischen Drehwinkelgebern nach dem Stand der Technik bestehen. Diese zeigen durch direkte oder indirekte Messung die Drehstellung der Drehachse des Mischwerkzeuges an.

In einer weiteren Ausführungsform wird die Drehstellung der Achse der Mischwerkzeuge 5 über kompassartige Vorrichtungen ermittelt, angezeigt und angefahren.

Die entsprechenden Neigungsmessungen in unterschiedlichen Tiefenlagen werden bevorzugterweise bei stehendem Mischwerkzeug durchgeführt.

Nach der Messung wird dem Gerätefahrer die Lage und Verformung der gerade hergestellten Einzellamelle auf dem Bildschirm angezeigt.

In Fig. 2 und Fig. 3 sind erfindungsgemäße Ausführungsbeispiele für die Anzeige des Messergebnisses auf dem Bildschirm des Gerätefahrers dargestellt. In Fig. 2 wird beispielsweise die Lage 20 einer Bodenmörtellamelle als Horizontalschnitt auf Höhe der Geländeroberkante dargestellt. Die Lage 30 stellt den Horizontalschnitt durch die hergestellte Bodenmörtellamelle dar, wie sie sich aus der Berechnung der Neigung an der tiefsten Stelle der Lamelle ergibt. Die Vorrichtung hat im Beispiel 3 Mischwerkzeuge.

Die Lage der Mittelpunkte der Drehachse mit den Neigungsmessaufnehmern wird durch die Punkte 31 und 32 wiedergegeben.

In einer anderen erfindungsgemäßen Darstellung kann auf dem Anzeigebildschirm im Fahrerhaus auch die Solllage 33 der herzustellenden Wand dargestellt werden.

Durch Anordnung mehrerer Messintervalle in unterschiedlichen Tiefen ist es dem Gerätefahrer möglich, beim Abteufen der Vorrichtung die Vertikalität des Schlitzes nachzukorrigieren.

In Fig. 3 wird einer der besonderen Vorteile der erfindungsgemäßen Vorrichtung gezeigt.

Hier ist der Verlauf von zwei Lamellen dargestellt, welche sich an der Geländeoberfläche noch wie gewünscht, ausreichend überschneiden. Bei größerer Tiefe weichen diese Elemente jedoch in entgegengesetzte Richtungen voneinander ab und es entsteht in größerer Tiefe eine Lücke 50.

Zur Verhinderung größerer Durchlässigkeiten an dieser Stelle kann der Gerätefahrer in diesem Fall eine weitere Einzellamelle zwischen die beiden hergestellten Lamellen setzen.

Um die Neigungsmessaufnehmer 4 mit Strom zu versorgen und um die Messsignale abzugreifen, sind bevorzugterweise schleifringartige Datenübertragungssysteme an den Drehachsen bzw. dem Drehantrieb angeordnet.

Die Übertragung kann über Berührung oder mit berührungsfreien Übertragungstechniken erfolgen. Eine Funkübertragung ist ebenso möglich.

Das Anhalten der Drehgetriebe bei bestimmten vorgegebenen Drehwinkeln kann automatisch über eine Steuerung oder von Hand durch den Gerätefahrer erfolgen. Im Handbetrieb wird dem Fahrer die Annäherung oder das Erreichen des vorgegebenen Drehwinkels optisch oder akustisch angezeigt. Bevorzugterweise wird vor der Ablesung die Drehgeschwindigkeit der stangenförmigen Mischwerkzeuge 5 herabgesetzt oder ganz gestoppt.

Die optische Anzeige der erreichten oder gewünschten Drehstellung der Mischwerkzeuge 5 im Fahrerhaus erfolgt über Lämpchen, Zeiger, Balken oder sonstige Anzeigemittel oder Symbole nach dem Stand der Bildschirmtechnik oder Anzeigetechnik.

## Patentansprüche

1. Vorrichtung zum Herstellen von vertikalen Wänden im Baugrund, die aus aneinander gereihten Einzellamellen bestehen, mit mehreren, nebeneinander angeordneten, im Wesentlichen stangenförmigen Mischwerkzeugen (5), die um vertikale Drehachsen rotierbar und die zumindest über einen Teil ihrer Länge mit Mischflächen in Form von Schnecken, Flügeln oder Paddeln versehen sind, wobei die Mischwerkzeuge (5) gleichzeitig in den Baugrund abteufbar sind,
**dadurch gekennzeichnet,**
**dass** an mindestens zwei der stangenförmigen Mischwerkzeuge (5) jeweils mehrere Neigungsmessaufnehmer (4) in unterschiedlichen Höhen angeordnet sind, welche in zwei Richtungen zur Vertikalen die Neigung der Drehachsen der stangenförmigen Mischwerkzeuge (5) bestimmen, wobei die mehreren Neigungsmessaufnehmer (4) eines einzelnen Mischwerkzeuges (5) zu einer Messkette zusammengefasst sind, welche in das Innere eines Seelenrohres des Mischwerkzeuges (5) eingeführt sind,
**dass** an den Mischwerkzeugen (5) Stellvorrichtungen vorhanden sind, mit denen die Drehachsen der einzelnen Mischwerkzeuge (5) auf einen vorgegebenen Drehwinkel einstellbar sind, und
**dass** die Messungen der Neigung der Drehachsen durch die Neigungsmessaufnehmer (4) bei unterschiedlichen Eintauchtiefen der Mischwerkzeuge (5) immer beim gleichen Drehwinkel durchführbar sind.

2. Vorrichtung nach Anspruch 1,
**dadurch gekennzeichnet,**
**dass** die Stellvorrichtung mindestens einen, gegen Verdrehen feststehenden Näherungsschalter und mindestens einen dazu passenden Kontaktgeber am drehbaren Mischwerkzeug (5) aufweist, und
**dass** damit ein Drehantrieb (13) steuerbar und damit die Drehachse der Mischwerkzeuge (5) zur Messung in eine vorgegebene Richtung drehbar sind.

3. Vorrichtung nach einem der Ansprüche 1 bis 2,
**dadurch gekennzeichnet,**
**dass** die Stellvorrichtung ein Drehwinkelmessgerät am drehbaren Mischwerkzeug (5) aufweist, über welches der Drehantrieb (13) des Mischwerkzeuges (5) steuerbar ist und bei Erreichen eines vorgegebenen Drehwinkels der Drehachse des Mischwerkzeuges (5) der Drehantrieb angehalten wird.

4. Vorrichtung nach einem der Ansprüche 1 bis 3,
**dadurch gekennzeichnet,**
**dass** die Stellvorrichtung einen Kompass oder Kreisel am drehbaren Mischwerkzeug (5) aufweist, über den der Drehantrieb (13) des Mischwerkzeuges (5) steuerbar ist und bei Erreichen eines vorgegebenen Drehwinkels der Drehachse des Mischwerkzeuges (5) der Drehantrieb angehalten wird.

5. Vorrichtung nach einem der Ansprüche 1 bis 4,
**dadurch gekennzeichnet,**
**dass** die Neigungsmessaufnehmer (4) über eine schleifringartige Vorrichtung mit Strom versorgt und die Messwerte auslesbar sind.

6. Vorrichtung nach einem der Ansprüche 1 bis 5,
**dadurch gekennzeichnet,**
**dass** die Stromversorgung und das Auslesen der Messwerte der Neigungsmessaufnehmer (4) über eine drehbare, berührungslose Übertragungseinrichtung erfolgt.

7. Verfahren zum Herstellen von vertikalen Wänden im Baugrund, die aus aneinander gereihten Lamellen bestehen, die durch eine Vorrichtung nach einem der Ansprüche 1 bis 6 mit mehreren, nebeneinander angeordneten, im Wesentlichen stangenförmigen Mischwerkzeugen (5) hergestellt werden, wobei die Mischwerkzeuge (5) in den Baugrund abgeteuft und durch Zugabe einer erhärtenden Bindemittelsuspension aus dem anstehenden Bodenmaterial in der Lamelle ein Bodenmörtel hergestellt werden,
**dadurch gekennzeichnet,**
**dass** bei Erreichen unterschiedlicher Tiefen die Mischwerkzeuge (5) auf den gleichen vorgegebenen Drehwinkel gestellt werden, die Drehung angehalten wird, eine Messung der Neigung der Mischwerkzeuge (5) mittels mehrerer Neigungsmessaufnehmer (4), welche zu einer Messkette zusammengefasst und in ein Seelenrohr des Mischwerkzeuges (5) eingeführt sind, durchgeführt wird und hierdurch die Geometrie und Lage der Lamellen bestimmt wird.

8. Verfahren nach Anspruch 7,
**dadurch gekennzeichnet,**
**dass** verschiedene, lagenmäßig ermittelte Querschnitte durch die gerade hergestellte Bodenmörtellamelle in unterschiedlichen Tiefen bereits während des Abteufens der Lamelle oder am Ende auf einem Bildschirm im Fahrerhaus dargestellt werden, um dem Fahrer die Möglichkeit zu geben, Abweichungen zu korrigieren.

9. Verfahren nach einem der Ansprüche 7 oder 8,
**dadurch gekennzeichnet,**
**dass** der vorgegebene Drehwinkel bevorzugterweise so gewählt wird, dass eine der Messebenen der Neigungsmessaufnehmer in einer Ebene der geplanten Wand zu liegen kommt.

## Claims

1. Device for producing vertical walls in a foundation soil, which consist of individual panels lined up in a row, with several substantially rod-shaped mixing tools (5) arranged next to one another, which can be rotated about vertical axes of rotation and are provided, at least along a part of their length, with mixing surfaces in the shape of augers, blades or paddles, wherein the mixing tools (5) can be sunk simultaneously into the foundation soil,
**characterized in that**
on at least two of the rod-shaped mixing tools (5) several inclination measuring transducers (4) are in each case arranged at different levels, which determine the inclination of the axes of rotation of the rod-shaped mixing tools (5) in two directions to the vertical, wherein the several inclination measuring transducers (4) of a single mixing tool (5) are combined to a measuring chain, which are introduced into the interior of a hollow core pipe of the mixing tool (5),
**in that** on the mixing tools (5) positioning devices are present, with which the axes of rotation of the individual mixing tools (5) can be set to a predetermined angle of rotation, and
**in that** the measurements of the inclination of the axes of rotation made by the inclination measuring transducers (4) at different immersion depths of the mixing tools (5) can always be carried out at the same angle of rotation.

2. Device according to claim 1,
**characterized in that**
the positioning device has at least one proximity switch fixed against twisting and at least one matching contactor on the rotatable mixing tool (5), and
**in that** with this a rotary drive (13) can be controlled and thus the axis of rotation of the mixing tools (5) can be turned into a predetermined direction for measurement.

3. Device according to any one of claims 1 to 2,
**characterized in that**
the positioning device has a rotation angle measuring device on the rotatable mixing tool (5), by way of which the rotary drive (13) of the mixing tool (5) can be controlled, and on reaching a predetermined angle of rotation of the axis of rotation of the mixing tool (5) the rotary drive is stopped.

4. Device according to any one of claims 1 to 3,
**characterized in that**
the positioning device has a compass or gyroscope on the rotatable mixing tool (5), by way of which the rotary drive (13) of the mixing tool (5) can be controlled, and on reaching a predetermined angle of rotation of the axis of rotation of the mixing tool (5) the rotary drive is stopped.

5. Device according to any one of claims 1 to 4,
**characterized in that**
by way of a slip-ring-type device the inclination measuring transducers (4) are supplied with electricity and the measured values can be read out.

6. Device according to any one of claims 1 to 5,
**characterized in that**
the electricity supply and the read-out of the measured values of the inclination measuring transducers (4) are effected by way of a rotatable, contactless transmission means.

7. Method for producing vertical walls in a foundation soil, which consist of panels lined up in a row, which are produced by a device according to any one of claims 1 to 6 with several substantially rod-shaped mixing tools (5) arranged next to one another, wherein the mixing tools (5) are sunk into the foundation soil and by the addition of a hardening binder suspension a soil mortar is produced from the in-situ soil material in the panel,
**characterized in that**
on reaching different depths the mixing tools (5) are set to the same predetermined angle of rotation, the rotation is stopped, a measurement of the inclination of the mixing tools (5) is carried out by means of several inclination measuring transducers (4), which are combined to a measuring chain and introduced into a hollow core pipe of the mixing tool (5), and the geometry and position of the panels is thereby determined.

8. Method according to claim 7,
**characterized in that**
different cross-sections ascertained positionally at different depths through the soil mortar panel just produced are represented on a display screen in the driver's cab as early as during sinking of the panel or on completion in order to allow the driver to correct deviations.

9. Method according to any one of claims 7 or 8,
**characterized in that**
the predetermined angle of rotation is preferably chosen such that one of the measuring planes of the inclination measuring transducers lies in a plane of the intended wall.

## Revendications

1. Dispositif de fabrication de murs verticaux dans un sol de fondation, qui sont composés de lamelles individuelles juxtaposées, avec plusieurs outils mélangeurs (5) essentiellement en forme de barres placés les uns à côté des autres, qui peuvent tourner autour d'axes de rotation verticaux et qui sont munis, sur au moins une partie de leur longueur, de surfaces mélangeuses en forme de vis, pales ou aubes, les outils mélangeurs (5) pouvant être enfoncés simultanément dans le sol de fondation,
**caractérisé en ce que**
sur au moins deux des outils mélangeurs en forme de barres (5) sont placés à chaque fois plusieurs capteurs de mesure d'inclinaison (4) à différentes hauteurs, qui déterminent l'inclinaison des axes de rotation des outils mélangeurs en forme de barres (5) dans deux directions par rapport à la verticale, dans lequel les plusieurs capteurs de mesure d'inclinaison (4) d'un seul outil mélangeur (5) sont regroupés en une chaîne de mesure qui est introduite dans l'intérieur d'un tube d'âme de l'outil mélangeur (5),
**en ce que** sur les outils mélangeurs (5) se trouvent des dispositifs de réglage avec lesquels les axes de rotation des différents outils mélangeurs (5) peuvent être réglés à un angle de rotation prédéterminé, et
**en ce que** les mesures de l'inclinaison des axes de rotation peuvent être conduites par les capteurs de mesure d'inclinaison (4) toujours au même angle de rotation à différentes profondeurs d'enfoncement des outils mélangeurs (5).

2. Dispositif selon la revendication 1, **caractérisé en ce que** le dispositif de réglage présente au moins un capteur de proximité stationnaire en rotation et au moins un contacteur correspondant sur l'outil mélangeur rotatif (5), et
**en ce qu'**ainsi, un entraînement rotatif (13) peut être commandé et les axes de rotation des outils mélangeurs (5) peuvent être tournés dans une direction prédéterminée pour la mesure.

3. Dispositif selon l'une des revendications 1 à 2, **caractérisé en ce que** le dispositif de réglage présente un mesureur d'angle de rotation sur l'outil mélangeur rotatif (5), par lequel l'entraînement rotatif (13) de l'outil mélangeur (5) peut être commandé et l'entraînement rotatif peut être arrêté lorsqu'on atteint un angle de rotation prédéterminé de l'axe de rotation de l'outil mélangeur (5).

4. Dispositif selon l'une des revendications 1 à 3, **caractérisé en ce que** le dispositif de réglage présente une boussole ou un compas sur l'outil mélangeur rotatif (5), par lequel l'entraînement rotatif (13) de l'outil mélangeur (5) peut être commandé et l'entraînement rotatif peut être arrêté lorsqu'on atteint un angle de rotation prédéterminé de l'axe de rotation de l'outil mélangeur (5).

5. Dispositif selon l'une des revendications 1 à 4, **caractérisé en ce que** le capteur de mesure d'inclinaison (4) est alimenté en courant par un dispositif de type bague frottante et les valeurs de mesure peuvent être lues.

6. Dispositif selon l'une des revendications 1 à 5, **caractérisé en ce que** l'alimentation électrique et la lecture des valeurs de mesure du capteur de mesure d'inclinaison (4) sont effectuées par l'intermédiaire d'un dispositif de transmission rotatif sans contact.

7. Procédé de fabrication de murs verticaux dans un sol de fondation, qui sont composés de lamelles individuelles juxtaposées, qui sont fabriqués par un dispositif selon l'une des revendications 1 à 6 avec plusieurs outils mélangeurs (5) essentiellement en forme de barres placés les uns à côté des autres, les outils mélangeurs (5) étant enfoncés dans le sol de fondation et un mortier de sol étant fabriqué dans la lamelle à partir du matériau de sol présent, par ajout d'une suspension durcissante de liant,
**caractérisé en ce que**,
lorsqu'on atteint différentes profondeurs, les outils mélangeurs (5) sont réglés sur le même angle de rotation prédéterminé, on cesse la rotation, on procède à une mesure de l'inclinaison des outils mélangeurs (5) au moyen de plusieurs capteurs de mesure d'inclinaison (4) qui sont regroupés en une chaîne de mesure et introduits dans un tube d'âme de l'outil mélangeur (5), et on détermine ainsi la géométrie et la position des lamelles.

8. Procédé selon la revendication 7, **caractérisé en ce que** différentes sections, de position déterminée, des lamelles de mortier de sol ainsi fabriquées à différentes profondeurs sont représentées dès l'enfoncement de la lamelle ou à la fin sur un écran du local de conduite, afin de permettre au conducteur de corriger des écarts.

9. Procédé selon l'une des revendications 7 ou 8, **caractérisé en ce que** l'angle de rotation prédéterminé est de préférence choisi en sorte que l'un des plans de mesure des capteurs de mesure d'inclinaison vienne se placer dans un plan du mur prévu.
